# EUROPÄISCHE PATENTSCHRIFT

(11) **EP 0 379 188 B1**
(45) Veröffentlichungstag und Bekanntmachung des Hinweises auf die Patenterteilung: **26.10.1994**
(21) Anmeldenummer: 90100960.5
(22) Anmeldetag: 18.01.1990
(51) Int. Cl.: F24F 7/08

(54) **Vorrichtung zum Be- und Entlüften**
Device for aeration and deaeration
Dispositif pour aérer et désaérer

(30) Priorität: 20.01.1989 DE 3901543; 20.01.1989 DE 3901544
(43) Veröffentlichungstag der Anmeldung: 25.07.1990
(73) Patentinhaber: Schako Metallwarenfabrik Ferdinand Schad KG, D-78600 Kolbingen (DE)
(72) Erfinder: Müller, Gottfried, D-7201 Kolbingen (DE); Hipp, Paul, D-7201 Kolbingen (DE)
(74) Vertreter: Weiss, Peter, Dr. rer.nat.

(56) Entgegenhaltungen:
- DE-A- 3 332 298
- FR-A- 2 469 666
- GB-A- 375 861
- US-A- 3 158 082

## Beschreibung

Die Erfindung betrifft eine Vorrichtung zum Be- und Entlüften von insbesondere Wohnräumen od. dgl. mit einem Gehäusekasten, in dem durch eine Trennwand ein Raum zum Ausbringen von Luft aus dem Gehäusekasten von einem Raum zum Aufnehmen von Luft in den Gehäusekasten getrennt ist, wobei beide Räume über entsprechende Anschlußstutzen mit einer Zu- bzw. Abluftleitung in Verbindung stehen, und wobei der Raum die Luft durch Luftansaugöffnungen bzw. Abluftschlitze aufnimmt.

Eine Be- und Entlüftung von Wohnräumen findet heute über getrennte Zu- bzw. Abluftgitter statt. In der Regel befindet sich das Abluftgitter an einer Außenwand, so daß die Abluft direkt in das Freie entlassen werden kann. Die Belüftung geschieht dagegen meist über Deckengitter, welche einen entsprechenden Anschluß an eine Klimaanlage od. dgl. besitzen.

Nachteilig an dieser Anordnung ist, daß zum einen getrennte Durchbrüche für Zu- und Abluft erstellt werden müssen und hierdurch nicht nur ein erhöhter Arbeitsaufwand notwendig ist, sondern auch der optische Eindruck eines Raumes beeinträchtigt wird. Auch das Einsetzen von getrennt vorhandenen Zu- bzw. Abluftgittern bringt einen erhöhten arbeitsaufwand mit sich. Ähnliches gilt auch für die GB-A 375 861. Dort sind in einem Blendbalken getrennt voneinander eine Zuluftleitung und eine Abluftleitung geführt. Die Zuluftleitung mündet über Düsen in einen Raum, die Abluftleitung nimmt über ein Gitter Abluft auf. Auch hier wird eine strikte Trennung von Abluftleitung und Zuluftleitung sowie den entsprechenden Öffnungselementen eingehalten, so daß der Aufwand bei Herstellung und Einbau wesentlich erhöht ist.

Eine Vorrichtung der o.g. Art ist dagegen aus der US-A 3 158 082 erkennbar. Dort sind in einem Gehäusekasten durch eine Trennwand getrennt eine Abluft- und eine Zuluftleitung vorhanden. Das Umschalten von Ausbringen von Luft und Aufnahme von Luft in den Gehäusekasten geschieht allerdings durch eine Klappenventilanordnung. Diese ist aufwendig und muß ständig gewartet werden, damit sie reibungslos funktioniert.

Aus der FR-A 2 469 666 ist ferner ein Auslaßkasten bekannt, bei dem durch eine Trennwand getrennt ein Raum zum Ausbringen von Luft aus dem Gehäusekasten von einem Raum zum Aufnehmen von Luft in den Gehäusekasten vorgesehen ist. Beide Räume stehen über entsprechende Anschlußstutzen mit einer Zu- bzw- Abluftleitung in Verbindung. Ferner weist der Raum zum Aufnehmen der Luft Luftansaugöffnungen bzw. Abluftschlitze auf.

Der Erfinder hat sich zum Ziel gesetzt, die Be- und Entlüftung von insbesondere Wohnräumen zu vereinfachen und optisch ansprechender auszugestalten.

Zur Lösung dieser Aufgabe führt, daß der Raum zum Ausbringen von Luft über zumindest eine Düse nach außen mündet und Düse/n und Luftansaugöffnungen bzw. Abluftschlitze in bzw. an demselben Einsatz angeordnet sind, und daß die Abluftleitung aus dem Raum in der Zuluftleitung zu dem Raum geführt ist.

Hierdurch wird die Be- und Entlüftung eines Raumes von einer einzigen Einrichtung, d.h. einem einzigen bzw. einheitlichen Zu- bzw. Abluftgitter übernommen. Es braucht auch nur ein Durchbruch in dem Wohnraum geschaffen zu werden, so daß der Arbeitsaufwand für einen zusätzuliche Durchbruch entfällt. Ferner ist diese erfindungsgemäße Vorrichtung sehr montagefreundlich und verkürzt die Montagezeit erheblich. Besonders hervorzuheben ist, daß das erfindungsgemäße kombinierte Zu- bzw.- Abluftgitter auch für den nachträglichen Einbau geeignet ist. Das Zu- und Abluftgitter wird mit entsprechenden Farben versehen, so daß es sehr gut den einzelnen Wohnräumen angepaßt werden kann.

Der Raum für die Abluft besitzt zum Wohnraum hin Abluftschlitze. Durch diese Abluftschlitze gelangt die Abluft in den Raum und wird dann über den entsprechenden Anschlußstutzen an eine Abluftleitung weitergegeben. Für die Ausgestaltung der Abluftschlitze besteht im Rahmen der vorliegenden Erfindung keine Beschränkung. Es dürften sich jedoch noch zusätzliche Einrichtung zur Mengeneinstellung und zur besseren Ausgestaltung der Optik anbieten.

In einem einfachen Ausführungsbeispiel sind die Abluftschlitze in einem Blechstreifen eingestanzt.

Die Zuluft mündet bevorzugt aus dem Sammelraum zum Wohnraum über Düsen aus. In dem gezeigten Ausführungsbeispiel sind die Düsen in einer Reihe neben den Abluftschlitzen in den Blechstreifen eingesetzt. Jedoch ist hier auch eine andere Anordnung denkbar. Wesentlich ist dagegen, daß die Düsenachsen der einzelnen Düsen zueinander eine unterschiedliche Stellung aufweisen sollen. Sind die Düsen beispielsweise in einer Reihe angeordnet, so bietet sich an, daß die äußeren Düsen nach Außen hin geneigt, während die inneren Düsen nach links oder rechts gespreizt sind. Hierdurch wird ein breitgefächerter Zuluftstrahl erreicht. Die Anzahl der Düsen ist nicht begrenzt.

Durch die Düsen wird ferner ermöglicht, daß die Zuluft auch bei relativ geringer Luftmenge je Einzeldüse mit erhöhter Geschwindigkeit in einen Wohnraum eingebracht wird. Hierdurch wird erreicht, daß das Einbringen der Zuluft in keinem Fall von der Entnahme der Abluft durch die Abluftschlitze gestört wird. Deshalb können ohne Bedenken Zuluft- und Abluftgitter in der gleichen Vorrichtung Verwendung finden.

In einem weiteren Ausführungsbeispiel der Erfindung mündet der Abluftraum über eine Düse nach außen. Diese Düse hat den erheblichen Vorteil, daß die schmutzige Abluft weit weg von der Fassade geblasen wird, so daß ein Verschmutzen der Fassade nicht mehr stattfindet. Aus diesem Grund ist diese Düse auch in einer Oberfläche eines Einsatzes eingesetzt und ragt über die Fassade entsprechend hinaus. Durch die Düsenöffnung kann die Abluft mit relativ wenig Ventilatorkraft weit weg von der Ausblasöffnung geblasen werden. Dieses Ausblasen der Abluft hat ferner auch den Vorteil, daß direkt neben der Ausblasdüse auch die Zuluft für den Wohnraum eingeführt werden kann, ohne daß beispielsweise bereits ausgeblasene Abluft wieder eingesaugt wird. Deshalb mündet erfindungsgemäß der Zuluftraum über Zuluftansaugöffnungen nach außen.

Bevorzugt sind diese Zuluftansaugöffnungen von Stanzstreifen überdacht, damit beispielsweise kein Regen mit angesaugt wird.

Für die Führung der Zu- und Abluftleitung ist die Abluftleitung in der Zuluftleitung geführt wird, da dadurch die Wärmeaustauschfläche erhöht ist.

Bei dieser erfindungsgemäßen Vorrichtung bestehend aus Abluftdüse und Zuluftansaugöffnung ist die einfachere Montage und das Vermeiden von Verschmutzung der Fassade hervorzuheben.

Weitere Vorteile, Merkmale und Einzelheiten der Erfindung ergeben sich aus der nachfolgenden Beschreibung bevorzugter Ausführungsbeispiele, sowie anhand der Zeichnung; diese zeigt in
- Figur 1: einen Querschnitt durch ein kombiniertes Abluftgitter mit Zuluftansaugöffnungen;
- Figur 2: eine Draufsicht auf das Abluftgitter mit Zuluftansaugöffnungen gemäß Figur 1;
- Figur 3: einen Querschnitt durch ein weiteres Ausführungsbeispiel eines kombinierten Zu- und Abluftgitters;
- Figur 4: eine Draufsicht auf das kombinierte Zu- und Abluftgitter gemäß Figur 3.

Ein kombiniertes Abluftgitter R₁ mit Zuluftansaugöffnung weist gemäß Figur 1 einen Gehäusekasten 1 auf, welcher einends Anschlußstutzen 2 für Abluft bzw. - nicht gezeigt - für Zuluft besitzt. Dieser Gehäusekasten 1 umschließt einen Raum, welcher über eine Trennwand 3 (in Figur 2 gestrichelt dargestellt) in einen Zuluftraum 4 und einen Abluftraum 5 unterteilt ist.

Andernends der Anschlußstutzen 2 ist in den Gehäusekasten 1 ein Rahmen 6 eingesetzt, welcher zum einen eine Deckleiste 7 ausbildet und zum anderen einen Einsatz 8 hält. Dieser Einsatz 8 besitzt eine Oberfläche 9, in die zum einen eine Düse 10 zum Ausbringen von Abluft und zum anderen Zuluftansaugöffnungen 11 zum Ansaugen von Zuluft eingesetzt bzw. eingeformt sind.

Die Zuluftansaugöffnungen 11 sind mit einerm entsprechenden Stanzstreifen 12 überdeckt.

Das erfindungsgemäße Zu- und Abluftgitter R₂ gemäß Figur 3 weist ebenfalls einen Gehäusekasten 1 auf, der in einen stabilen Deckrahmen 7 eingesetzt ist. Dieser Deckrahmen 7 dient unter anderem der Verblendung des Zu- und Abluftgitters, beispielsweise beim Einsatz in die Decke eines Wohnraumes.

Nach hinten besitzt der Gehäusekasten 1 zwei Anschlußstutzen 2 und 13, wobei über den Anschlußstutzen 13 Zuluft in einen Sammelraum 15 des Gehäusekastens 1 eingebracht werden kann. Der Sammelraum 15 ist im Gehäusekasten 1 durch die Trennwand 3 von einem weiteren Raum 17 abgeteilt, in welchen Abluft durch entsprechende Abluftschlitze 18 gelangt. Dieser Raum 17 mündet in dem Anschlußstutzen 2 aus.

Die Abluftschlitze 18 sind der Einfachheit halber in einen Blechstreifen 19 eingestanzt, welcher den Sammelraum 15 und Raum 17 zum Wohnrauminneren hin abschließt und seitlich mit dem Deckrahmen 7 verbunden ist. Im vorliegenden Ausführungsbeispiel ist dieser Blechstreifen 19 vor allem aus optischen Gründen querschnittlich U-förmig ausgebildet, so daß sich die Abluftschlitze 18 in einer Senke 20 in dem Zu- und Abluftgitter R₂ befinden.

Neben den Abluftschlitzen 18 sind in einer Reihe vier Auslaßdüsen 21 angeordnet, welche sich ebenfalls in der Senke 20 zurückgezogen befinden.

Jede Auslaßdüse besitzt eine Ringnut 22, in welche in Gebrauchslage ein entsprechender Randstreifen einer Ausstanzöffnung des Blechstreifens 19 eingreift.

In Figur 4 ist dargestellt, daß jede Düse 21 eine parallel zueinander angeordnete Düsenachse A besitzt. In der bevorzugten Ausführungsform der Erfindung soll jedoch jede Düse 21 einen anderen Ausblaswinkel haben. Vornehmlich sollen die beiden äußeren Düsen 21a und 21d in der Draufsicht nach oben und nach unten sowie die beiden mittleren Düsen 21b und 21c nach links und nach rechts gespreizt in den Blechstreifen 19 eingesetzt sein. Im Rahmen der Erfindung liegt auch, daß nur zwei Düsen eingesetzt werden oder aber mehr als vier. Die Anzahl nach oben ist nicht begrenzt.

Wichtig ist die Düsenstellung zueinander, so daß sich die Strahlbahnen der Düsen beim Ausblasen nicht berühren und vor allem der gesamte Wohnraum gut mit Zuluft durchspült wird. Insgesamt entsteht ein breitgefächerter Zuluftstrahl, welcher aus relativ geringer Luftmenge je Einzeldüse bestehend weit in den Raum eindringt und somit eine optimale, gleichmäßige Zuluftführung über die gesamte Raumfläche ermöglicht. Durch die Düsen erreicht die Zuluft eine entsprechende Geschwindigkeit, so daß die Zuluft durch die nahe angeordneten Abluftschlitze 18 im selben Gitter R₂ nicht gestört wird.

Die Abluftschlitze 18 können mit bekannten Einrichtungen zur Mengeneinstellung versehen sein. Ferner ist der gesamte Gehäusekasten 1 zum Zwecke der Schall- und Wärmedämmung isoliert ausgebildet.

## Patentansprüche

1. Vorrichtung zum Be- und Entlüften von insbesondere Wohnräumen od. dgl. mit einem Gehäusekasten (1), in dem durch eine Trennwand (3) ein Raum (5, 15) zum Ausbringen von Luft aus dem Gehäusekasten von einem Raum (4, 17) zum Aufnehmen von Luft in den Gehäusekasten getrennt ist, wobei beide Räume (5, 15 bzw. 4, 17) über entsprechende Anschlußstutzen (2, 13) mit einer Zu- bzw. Abluftleitung in Verbindung stehen, und wobei der Raum (4, 17) die Luft durch Luftansaugöffnungen (11) bzw. Abluftschlitze (18) aufnimmt,
dadurch gekennzeichnet,
daß der Raum (5, 15) zum Ausbringen von Luft über zumindest eine Düse (10, 21) nach außen mündet und Düse/n (10, 21) und Luftansaugöffnungen (11) bzw. Abluftschlitze (18) in bzw. an demselben Einsatz (8) angeordnet sind, und daß die Abluftleitung aus dem Raum (4, 17) in der Zuluftleitung zu dem Raum (5, 15) geführt ist.

2. Vorrichtung nach Anspruch 1, dadurch gekennzeichnet, daß die Düse (10) in eine Oberfläche (9) des Einsatzes (8) eingesetzt ist und über eine Fassade hinausragt.

3. Vorrichtung nach Anspruch 1 oder 2, dadurch gekennzeichnet, daß die Luftansaugöffnungen (11) von Stanzstreifen (12) überdacht sind.

4. Vorrichtung nach wenigstens einem der Ansprüche 1 bis 3, dadurch gekennzeichnet, daß die Luftansaugöffnungen (11, 18) Ausstanzungen in einem Blechstreifen (19) sind, der Teil des Einsatzes (8) ist.

5. Vorrichtung nach Anspruch 4, dadurch gekennzeichnet, daß die Düsen (21) in einer Reihe neben den Abluftschlitzen (18) in den Blechstreifen (19) eingesetzt sind.

6. Vorrichtung nach Anspruch 5, dadurch gekennzeichnet, daß die Düsen (21a - 21d) durch unterschiedliche Stellung ihrer Achsen (A) einen unterschiedlichen Ausblaswinkel aufweisen.

7. Vorrichtung nach Anspruch 5 oder 6, dadurch gekennzeichnet, daß der Blechstreifen (19) U-förmig ausgebildet ist, so daß sich Abluftschlitze (18) und Düsen (21) in einer Senke (20) befinden.

## Claims

1. Device for the aeration and de-aeration of, in particular, living rooms or the like with a casing box (1) in which a chamber (5, 15) for discharging air from the casing box is separated from a chamber (4, 17) for receiving air in the casing box by a partition wall (3), wherein the two chambers (5, 15 or 4, 17) axe connected via corresponding connecting pieces (2, 13) to an air inlet or outlet conduit and wherein the chamber (4, 17) receives the air through air intake orifices (11) or outlet slots (18), characterised in that the chamber (5, 15) for discharging air opens outwardly via at least one nozzle (10, 21) and nozzle(s) (10, 21) and air intake orifices (11) or outlet slots (18) are arranged in or on the same insert (8) and in that the outlet conduit leads from the chamber (4, 17) in the inlet conduit to the chamber (5, 15).

2. Device according to Claim 1, characterised in that the nozzle (10) is inserted into a surface (9) of the insert (8) and projects beyond a facade.

3. Device according to Claim 1 or 2, characterised in that the air intake orifices (11) are covered by perforated strips (12).

4. Device according to at least one of Claims 1 to 3, characterised in that the air intake orifices (11, 18) are perforations in a sheet metal strip (19) which is part of the insert (8).

5. Device according to Claim 4, characterised in that the nozzles (21) are inserted into the sheet metal strip (19) in a row next to the outlet slots (18).

6. Device according to Claim 5, characterised in that the nozzles (21a - 21d) have different exhaust angles owing to the different position of their axes (A).

7. Device according to Claim 5 or 6, characterised in that the sheet metal strip (19) is U-shaped in design so that outlet slots (18) and nozzles (21) are located in a depression (20).

## Revendications

1. Dispositif pour aérer et désaérer en particulier des locaux d'habitation ou analogues avec un carter (1), dans lequel une chambre (5, 15) servant à faire sortir de l'air du boîtier est séparée par une cloison de séparation (3) d'une chambre (4, 17) servant à recevoir de l'air dans le carter, les deux chambres (5, 15 ou 4, 17) étant en liaison par des ajutages correspondants de raccordement (2, 13) avec une conduite d'aération ou de désaération et dans lequel la chambre (4, 17) reçoit l'air à travers des orifices d'admission d'air (11) ou des fentes d'évacuation de l'air (18), caractérisé en ce que la chambre (5, 15) servant à faire sortir de l'air débouche à l'extérieur par au moins une buse (10, 21) et une ou des buses (10, 21) et des orifices d'aspiration d'air (11) ou des fentes d'évacuation de l'air (18) sont disposées dans ou sur la même pièce intercalaire (8) et en ce qu'on fait passer la conduite d'évacuation de l'air provenant de la chambre (4, 17) dans la canalisation d'alimentation qui arrive à la chambre (5, 15).

2. Dispositif selon la revendication 1, caractérisé en ce que la buse (10) est insérée dans une surface (9) de la pièce intercalaire (8) et fait saillie par une façade.

3. Dispositif selon la revendication 1 ou 2, caractérisé en ce que les orifices d'aspiration de l'air (11) sont recouverts par des bandeaux formés par estampage (12).

4. Dispositif selon au moins l'une des revendications 1 à 3, caractérisé en ce que les orifices d'aspiration d'air (11, 18) sont des découpes par matriçage dans une bande de tôle (19), qui fait partie de la pièce intercalaire (8).

5. Dispositif selon la revendication 4, caractérisé en ce que les buses (21) sont montées dans une rangée à côté des fentes d'évacuation d'air (18) dans les bandes de tôle (19).

6. Dispositif selon la revendication 5, caractérisé en ce que les buses (21a à 21d) présentent grâce à une position différente de leurs axes (A) un angle d'évacuation différent.

7. Dispositif selon la revendication 5 ou 6, caractérisé en ce que la bande de tôle (19) est constituée sous la forme d'un U de telle sorte que les fentes d'évacuation de l'air (18) et les buses (21) se trouvent dans un renfoncement (20).
